# EUROPÄISCHE PATENTANMELDUNG

(11) **EP 1 524 127 A1**
(43) Veröffentlichungstag der Anmeldung: **20.04.2005**
(21) Anmeldenummer: 04024379.2
(22) Anmeldetag: 13.10.2004
(51) Int. Cl.: B43L 7/00, G01B 3/00

(54) **Souvenirartikel**

(30) Priorität: 13.10.2003 DE 20315923 U
(71) Anmelder: Riemer, Stefan, 50678 Köln (DE)
(72) Erfinder: Die Erfindernennung liegt noch nicht vor
(74) Vertreter: Kayser, Martin, Dr.

(57) **Zusammenfassung**

Die Erfindung betrifft einen Souvenirartikel (10) mit einer Längserstreckung die eine Quererstreckung deutlich übersteigt. Der Souvenirartikel weist auf:
mit
- eine Skalierung (12) an einer Längskante (16) oder einer Querkante (18),
- eine auf dem Souvenirartikel (10) angeordneten Grundfläche (20), die in etwa die gleichen Proportionen wie der Souvenirartikel (10) selbst aufweist,
- einen auf der Grundfläche (20) angeordneten und sich entlang der Grundfläche (20) erstreckenden Träger (22), der im Wesentlichen die Abmessungen der Grundfläche (20) aufweist,
- ein auf dem Träger (22) aufgebrachtes Panoramabild (24).

## Beschreibung

Die Erfindung betrifft einen Souvenirartikel mit einer darauf aufgebrachten Abbildung.

Es sind eine Vielzahl Souvenirartikel erhältlich, die lediglich zum Anschauen geeignet sind. Auch sind auf dem Markt sind viele unterschiedliche Lineale erhältlich.

Die Aufgabe der vorliegenden Erfindung besteht darin, einen Souvenirartikel zu schaffen, der auch einen praktischen Nutzen aufweist. Er soll kostengünstig herstellbar sein und eine ansprechende Optik aufweist. Es soll dem Bedarf nachgekommen werden, dass der Verbraucher Gegenstände benutzen möchte die ihm optisch gefallen und ihn vorzugsweise an ein positives Erlebnis erinnern.

Erfindungsgemäß wird die Aufgabe durch einen Souvenirartikel mit den Merkmalen des Anspruchs 1 gelöst.

Der erfindungsgemäße Souvenirartikel kann demnach als Lineal verwendet werden. Im Sinne der vorliegenden Erfindung sind solche Lineale gemeint, die eine im Wesentlichen rechteckige Außenkontur aufweisen. Entscheidend ist aber, dass eine Längserstreckung eine Quererstreckung des Lineals deutlich übersteigt. Die eine Skalierung aufweisende Längskante kann gerade oder geschwungen ausgeführt sein. Die Form des Souvenirartikels kann vorteilhafterweise an den Inhalt des Panoramabildes angepasst sein. Beispielsweise kann auf dem Panoramabild ein Abschnitt eines Flusses mit einer bestimmten Biegung gezeigt sein, der die Längskante des Souvenirartikels folgt.

Als Träger kann vorteilhafte Weise eine Klebefolie verwendet werden, auf die das Panoramabild aufgebracht ist. Die Klebefolie kann schnell und einfach auf das Lineal aufgeklebt werden. Auch hat sich gezeigt, dass mit Hilfe von Klebefolien eine dauerhafte und feste Verbindung erreicht werden kann.

Alternativ ist es auch möglich, das Panoramabild auf einen festeren Träger aufzubringen, der dann aufgeklebt oder in eine entsprechende Halterung seitlich eingeschoben wird und sich letztendlich vor der Grundfläche befindet. Somit ist es möglich, das Panoramabild nachträglich auszuwechseln.

In einer bevorzugten Ausführung bildet das Lineal den Träger, das Panoramabild wird also direkt auf das Lineal bzw. auf die Grundfläche gedruckt.

Ein Panoramabild zeigt vorteilhafterweise Inhalte, die in dem entsprechenden Format der Grundfläche darstellbar sind, ohne das gezeigte Objekte oder Gegenstände darauf relativ zueinander verändert werden müssen. Dies wiederum bedeutet, dass vorzugsweise sich längs erstreckende Inhalte geeignet sind.

Besonders geeignet sind deshalb beispielsweise Skylines von Städten, aus der Vogelperspektive gezeigte Fluss- oder Schluchtabschnitte, Gebirgsketten, breite Gebäude, längliche Bauwerken (wie z.B. Teile der chinesischen Mauer) oder Menschengruppen wie Sportmannschaften oder Orchester. Die Erfindung soll aber nicht auf diese Beispiele beschränkt sein, sie erstreckt sich vielmehr auf alle denkbaren Panoramabilder.

Panoramabilder sind genau deswegen besonders geeignet, weil ihr oft als "ungünstig" empfundenes Verhältnis zwischen Quer- und Längserstreckung bei der erfindungsgemäßen Verwendung mit einem Lineal sogar zum Vorteil wird.

Durch die Hinzufügung einer solchen Abbildung wird das Erscheinungsbild des Lineals vollständig verändert. Insbesondere eignet sich die Verwendung von Panoramabildern zur Schaffung äußerst ansprechender Souvenirs.

Grundsätzlich wird der Träger derart auf der Grundfläche angebracht, dass das Panoramabild dem Benutzer dann zugewandt ist, wenn er das Lineal verwendet. Bei der Verwendung von transparenten Kunststoffmaterialien hat es sich allerdings gezeigt, dass dann optisch besonders ansprechende Effekte erzielt wird, wenn der Träger auf der dem Benutzer abgewandten Seite des Souvenirartikels angebracht wird, wobei dann das Panoramabild durch das transparente Lineal hindurch sichtbar ist. Dies führt zu einem quasi dreidimensionalen Effekt. Auch kann ein ansprechender optischer Effekt dadurch erreicht werden, dass auf der dem Benutzer zugewandten Seite eine transparente konkav oder konvex geformte Abdeckung vorgesehen ist, durch die das Panoramabild hindurch betrachtet wird. Auch ist es möglich, durch die farbige Gestaltung des transparenten Materials weitere optisch ansprechende Effekte zu erzielen.

Im Folgenden wird die Erfindung anhand der Zeichnung näher erläutert. Dabei sind die Figuren nicht einschränkend, sondern lediglich als Beispiele zu verstehen. Es zeigen:
- Fig. 1:: ein erfindungsgemäßer Souvenirartikel ohne Träger und Abbildung,
- Fig. 2:: ein erfindungsgemäßer Souvenirartikel mit Träger und Abbildung,
- Fig. 3:: ein erfindungsgemäßer Souvenirartikel mit entfernbarem Träger,
- Fig. 4:: der erfindungsgemäße Souvenirartikel aus Figur 3 im Querschnitt.

Figur 1 zeigt einen Souvenirartikel 10 mit einer Skalierung 12. Das Lineal weist zwei Längskanten 16 und zwei Querkanten 18 auf, wobei die Skalierung 12 entlang einer der Längskanten 16 angeordnet ist. Zwischen der Skalierung 12 und der gegenüberliegenden Längskante 16 erstreckt sich zwischen den Querkanten 18 eine Grundfläche 20. Diese Grundfläche 20 ist beidseitig des Souvenirartikels 10 vorhanden.

Figur 2 zeigt den erfindungsgemäßen Souvenirartikel 10 mit einem Träger 22, der auf der Grundfläche 20 angebracht ist und wiederum ein Panoramabild 24 aufweist. Dabei kann der Träger 22 ebenfalls wahlweise auf einer der beiden Seiten des Souvenirartikels 10 angeordnet sein, das Panoramabild 24 sollte (muss aber nicht) dem Benutzer aber dann zugewandt sein, wenn er den Souvenirartikel 10 als Lineal benutzt. Insofern ist es bei einem transparenten Material möglich, den Träger 22 rückseitig anzuordnen.

Besonders einfach und schnell ist der erfindungsgemäße Souvenirartikel 10 herzustellen, wenn als Träger eine Klebefolie verwendet wird, auf den das Panoramabild 24 aufgedruckt ist. Als Panoramabild 24 eignet sich insbesondere ein Panoramafoto, das konventionell oder digital erstellt werden kann.

Figur 3 zeigt eine Alternative zur Verwendung einer Klebefolie. Der Träger 22 besteht aus einem festen Material und ist in eine Halterung 26 einschiebbar. diese Ausführung hat den Vorteil, dass der Träger 22 und damit das Panoramabild 24 austauschbar sind.

In Figur 4 ist der Souvenirartikel 10 mit der Halterung 26 und dem Träger 22 im Querschnitt gezeigt.

Die Halterung 26 weist Halterungsarme 28 auf, die den eingeschobenen Träger umgreifen. Die Halterungsarme 28 erstrecken sich vorzugsweise entlang der Längskanten 16 der Grundfläche 20. Weiterhin können Halterungsarme 28 an den Querseiten 18 vorgesehen sein, wobei dann die Halterungsarme 28 einer Seite der Grundfläche wegklappbar ausgeführt sein müssen, um den Träger in Richtung der gezeigten Pfeile hinein und wieder hinausschieben zu können. Alternativ sind auch andere Halterungen 26 denkbar, die den Träger 22 in seiner Position halten, auch kann es ausreichen, wenn die Längsseiten 16 und nur eine Querseite 18 oder die Querseiten 18 und nur eine Längsseite 16 Halterungsarme 28 aufweisen.

Zusätzlich kann eine transparente Schutzfolie 30 eingeschoben werden, die das Panoramabild 24 schützt. Das Panoramabild 24 wird also zwischen die Grundfläche 20 und die Schutzfolie 30 geschoben.

Die beschriebenen Ausführungsformen sind nur beispielhaft zu verstehen, die Erfindung umfasst alle gleichwirkenden Ausführungsformen.

## Patentansprüche

1. Souvenirartikel (10) mit einer Längserstreckung die eine Quererstreckung deutlich übersteigt, mit
- einer Skalierung (12) an einer Längskante (16) oder einer Querkante (18),
- einer auf dem Souvenirartikel (10) angeordneten Grundfläche (20), die in etwa die gleichen Proportionen wie der Souvenirartikel (10) selbst aufweist,
- einem auf der Grundfläche (20) angeordneten und sich entlang der Grundfläche (20) erstreckenden Träger (22), der im Wesentlichen die Abmessungen der Grundfläche (20) aufweist,
- einem auf demTräger (22) aufgebrachten Panoramabild (24).

2. Souvenirartikel (10) nach Anspruch 1, **dadurch gekennzeichnet, dass** der Träger (22) durch eine Klebefolie gebildet ist, die auf der Grundfläche (20) aufgeklebt ist.

3. Souvenirartikel (10) nach Anspruch 1, **dadurch gekennzeichnet, dass** der Träger (22) durch den Souvenirartikel (10) selbst gebildet ist, also Teil des Souvenirartikels (10) ist.

4. Souvenirartikel (10) nach Anspruch 1, **dadurch gekennzeichnet, dass** der Träger (22) aus einem festen Material besteht und in eine Halterung (26) einschiebbar ist.

5. Souvenirartikel (10) nach Anspruch 4, **dadurch gekennzeichnet, dass** die Halterung (26) aus Haltearmen (28) gebildet ist, die sich entlang von Längskanten (16) und mindestens entlang einer,Querkante (18) erstrecken.

6. Souvenirartikel (10) nach einem der Ansprüche 1 bis 5, **dadurch gekennzeichnet, dass** das Panoramabild (24) durch eine Fotografie gebildet ist.

7. Souvenirartikel (10) nach Anspruch 6, **dadurch gekennzeichnet, dass** das Panoramabild (24) durch eine digitale Fotografie gebildet ist.

8. Souvenirartikel (10) nach einem der Ansprüche 1 bis 7, **dadurch gekennzeichnet, dass** das Panoramabild (24) eine Skyline einer Stadt zeigt.

9. Souvenirartikel (10) nach einem der Ansprüche 1 bis 7, **dadurch gekennzeichnet, dass** die Abbildung einen Abschnitt eines Flusses oder einer Schlucht aus der Vogelperspektive zeigt.

10. Souvenirartikel (10) nach einem der Ansprüche 1 bis 7, **dadurch gekennzeichnet, dass** die Abbildung ein Gebäude zeigt.
